# EUROPÄISCHE PATENTSCHRIFT

(11) **EP 2 941 999 B1**
(45) Veröffentlichungstag und Bekanntmachung des Hinweises auf die Patenterteilung: **11.08.2021**
(21) Anmeldenummer: 15001391.0
(22) Anmeldetag: 08.05.2015
(51) Int. Cl.: A47L 15/42

(54) **GESCHIRRSPÜLMASCHINE**
DISHWASHER
LAVE-VAISSELLE

(30) Priorität: 09.05.2014 DE 102014106564
(43) Veröffentlichungstag der Anmeldung: 11.11.2015
(73) Patentinhaber: Miele & Cie. KG, 33332 Gütersloh (DE)
(72) Erfinder: Sgurski, Eugen, 33649 Bielefeld (DE); Stank, Holger, 32120 Hiddenhausen (DE); Schütte, Thorsten, 33102 Paderborn (DE)

(56) Entgegenhaltungen:
- EP-A1- 2 684 509
- WO-A1-2010/009890
- DE-A1- 3 021 746
- DE-A1-102009 029 185
- DE-A1-102010 029 873
- DE-A1-102011 077 734

## Beschreibung

Die Erfindung betrifft eine Geschirrspülmaschine mit einem einen Spülraum zur Aufnahme von zu reinigendem Spülgut bereitstellenden Spülbehälter, der über eine Mehrzahl von Wandungen verfügt, sowie mit einem Funktionsbauteil, das einer der Wandungen des Spülbehälters außenseitig zugeordnet ist.

Eine gattungsgemäße Geschirrspülmaschine verfügt über einen Spülbehälter. Dieser Spülbehälter stellt einen Spülraum zur Verfügung, der im bestimmungsgemäßen Verwendungsfall der Aufnahme von zu reinigendem Spülgut dient. Innerhalb des Spülbehälters ist eine Sprüheinrichtung ausgebildet, die über beispielsweise verdrehbar angeordnete Sprüharme verfügt. Diese dienen der Beschickung von zu reinigendem Spülgut mit Spülflotte.

Vorbekannte Geschirrspülmaschinen können je nach Bauart über außerhalb des Spülbehälters ausgebildete Funktionsbauteile in Form von Wassereinlauftaschen, Frischwasserbehältern, Zwischenspeichern für Spülflotte und/oder dergleichen verfügen. Dererlei Funktionsbauteile sind vom Maschinengehäuse der Geschirrspülmaschine aufgenommen und im Spaltraum zwischen einer Wandung des Maschinengehäuses einerseits und einer Wandung des vom Maschinengehäuse gleichfalls aufgenommenen Spülbehälters andererseits angeordnet. Insoweit ist ein solches Funktionsbauteil einer der Wandungen des Spülbehälters außenseitig zugeordnet. Beispielsweise offenbart die DE 10 2009 029185 A1 eine Geschirrspülmaschine mit Spülbehälter und einem Funktionsbauteil, das einer Wandung des Spülbehälters außenseitig zugeordnet ist, wobei das Funktionsbauteil isoliert ausgebildet ist.

Aus dem Stand der Technik ist es ferner bekannt, aus Isolationszwecken den Spülbehälter gegenüber dem Maschinengehäuse zu isolieren. Es erfolgt dabei sowohl eine thermische Isolierung als auch eine akustische Isolierung, zu welchem Zweck unterschiedliche Isoliermaterialien zum Einsatz kommen. Die thermische Isolierung erfolgt bevorzugterweise mittels Styropor oder Baumwolle. Zur akustischen Isolierung finden insbesondere Bitumenmaterialien Verwendung. Derartiges Isoliermaterial ist typischerweise außenseitig auf die Wandungen des Spülbehälters aufgebracht, wie dies beispielsweise aus der DE 10 2011 077 734 A1 bekannt ist. Kommen Funktionsbauteile der vorstehend genannten Art zum Einsatz, so ist das Isoliermaterial im Spaltraum zwischen dem Funktionsbauteil einerseits und der zugehörigen Wandung des Spülbehälters andererseits angeordnet.

Obgleich sich die vorbeschriebene Konstruktion im alltäglichen Praxiseinsatz bewährt hat, besteht Verbesserungsbedarf, insbesondere mit Blick auf eine noch weiter verbesserte Isolierung. Es ist deshalb die **Aufgabe** der Erfindung, eine Geschirrspülmaschine der eingangs genannten Art dahingehend weiterzuentwickeln, dass eine verbesserte Isolierung erreicht ist.

Zur **Lösung** dieser Aufgabe wird mit der Erfindung eine Geschirrspülmaschine mit den Merkmalen von Anspruch 1 vorgeschlagen.

Mit der erfindungsgemäßen Ausgestaltung wird eine vollständig gekapselte Isolierung des Funktionsbauteils vorgeschlagen. Es kommen zu diesem Zweck zwei Isolierkörper zum Einsatz. Es sind ein erster, außenseitig des Funktionsbauteils vorgesehener Isolierkörper sowie ein zweiter, zwischen dem Funktionsbauteil und der zugehörigen Wandung des Spülbehälters befindlicher Isolierkörper vorgesehen. Im endmontierten Zustand nehmen diese Isolierkörper das Funktionsbauteil sandwichartig zwischen sich auf.

Diese aus Funktionsbauteil und Isolierkörpern gebildete Baueinheit ist der zugehörigen Wandung des Spülbehälters außenseitig zugeordnet, womit diese sowohl thermisch als auch akustisch isoliert ist. Dabei deckt der zwischen Funktionsbauteil und zugehöriger Wandung des Spülbehälters befindliche Isolierkörper die Außenoberfläche der Spülbehälterwandung im Wesentlichen vollständig ab.

Von Vorteil der erfindungsgemäßen Ausgestaltung ist, dass eine vollständige Isolierung des vom Spülbehälter bereitgestellten Spülraums erreicht ist. Dabei ist nicht nur eine Isolierung des Spülbehälters sondern auch eine vollständige Isolierung des Funktionsbauteils erreicht, womit insgesamt sichergestellt ist, dass thermische Verluste weitestgehend vermieden sind. Die Abkehr zur einseitigen Dämmung stellt insbesondere sicher, dass durch Aufheizung von Spülflotte aufgewandte Energie im System verbleibt und nicht unkontrolliert an die Außenatmosphäre abgegeben wird. Dieser nachteilige Effekt trat bislang insbesondere bei Wassereinlauftaschen, Frischwasserbehältern und Zwischenspeichern für Spülflotte auf, da diese über einen direkten Kontakt mit dem Maschinengehäuse eine Wärmeableitung bewirkt haben. Mit dem nunmehr vorgeschlagenen sandwichartigen Isolieraufbau, ist dieser Nachteil überwunden, da sowohl das Funktionsbauteil als auch der Spülbehälter insgesamt jeweils allseitig isoliert sind.

Die Isolierkörper sind gemäß einem weiteren Merkmal der Erfindung als Formkörper ausgebildet. Es ist in diesem Zusammenhang bevorzugt, dass die Isolierkörper jeweils eine Negativkontur zur Positivkontur der jeweils zugewandten Seite des Funktionsbauteils aufweisen. Die Isolierkörper sind mithin komplementär zum Funktionsbauteil ausgebildet, womit ein konturgenaues Anliegen im endmontierten Zustand erreicht ist. Die Isolierwirkung wird hierdurch verbessert. Darüber hinaus wird eine kompakte, formstabile und in der Montage sowie bei der Wartung einfach zu handhabende Ausgestaltung erreicht. Dies wird dadurch erreicht, dass der erste und zweite Isolierkörper jeweils als mit der Negativkontur zur Positivkontur der jeweils zugewandten Seite des Funktionsbauteils vorkonfektionierter Formkörper ausgebildet ist. Dabei sind der erste und zweite Isolierkörper im endmontierten Zustand insbesondere lösbar miteinander verbunden.

Die Isolierkörper umgeben das Funktionsbauteil gemäß einem bevorzugten Merkmal der Erfindung allseits. Durch die Isolierkörper werden mithin nicht nur die großen Außenoberflächen des Funktionsbauteils, sondern auch die stirnseitig ausgebildeten Schmalseiten mit abgedeckt. Eine vollständige Isolierung des Funktionsbauteils ist so sichergestellt.

Es ist gemäß einem weiteren bevorzugten Merkmal der Erfindung vorgesehen, dass zumindest einer der Isolierkörper mehrschichtig ausgebildet ist und eine thermisch sowie eine akustisch wirkende Isolierschicht aufweist. Die thermisch wirkende Isolierschicht ist bevorzugterweise funktionsbauteilnah vorgesehen, wohingegen die akustisch wirkende Isolierschicht funktionsbauteilfern ausgebildet ist. Der andere Isolierkörper weist bevorzugterweise zumindest eine thermisch wirkende Schicht auf und kann insbesondere einschichtig als rein thermisch wirkender Isolierkörper ausgestaltet sein. Es hat jedoch auch Vorteile, wenn dieser stattdessen ebenfalls mehrschichtig mit einer thermisch sowie einer akustisch wirkenden Isolierschicht ausgebildet ist, wobei insbesondere ebenfalls die thermisch wirkende Isolierschicht funktionsbauteilnah und die akustisch wirkende Isolierschicht funktionsbauteilfern ausgebildet ist.

Es ist gemäß einem weiteren Merkmal der Erfindung vorgesehen, dass sich der zwischen der Wandung des Spülbehälters und dem Funktionsbauteil angeordnete Isolierkörper im Wesentlichen über die gesamte Außenoberfläche der Wandung des Spülbehälters erstreckt. Auf diese Weise wird eine vollflächige Abdeckung der Spülbehälterwandung mit dem Ziel einer möglichst guten Isolierung sichergestellt.

Gemäß einem weiteren bevorzugten Merkmal der Erfindung ist vorgesehen, dass die Isolierkörper aus EPS, EPP, Vakuumdämmplatten (VIP), Polyurethanschaum mit Schwerfolie und/oder dergleichen gebildet sind. Derartige Materialien bewirken insbesondere eine thermische Isolierung.

Auf der Außenseite des außenseitig am Funktionsbauteil anliegenden Isolierkörpers ist gemäß einem weiteren bevorzugten Merkmal der Erfindung eine Isolierschicht aus Bitumenmaterial angeordnet. Diese Isolierschicht dient der akustischen Isolierung. In Kombination entsteht so ein zweischichtiger Isolierkörper, der funktionsbauteilseitig aus beispielweise EPS und außenseitig aus einem Bitumenmaterial gebildet ist. Dabei können die funktionsbauteilnahe Schicht und die funktionsbauteilferne Schicht miteinander beispielsweise verklebt sein.

Mit der Erfindung wird insgesamt eine Konstruktion vorgeschlagen, die ein sandwichartig in Isolierkörper eingebettetes Funktionsbauteil vorsieht, das einer Wandung des Spülbehälters außenseitig zugeordnet ist. Im Ergebnis wird so eine Isolierung sowohl der zugehörigen Wandung des Spülbehälters als auch des Funktionsbauteils erreicht.

Weitere Merkmale und Vorteile der Erfindung ergeben sich aus der nachfolgenden Beschreibung anhand der Figuren. Dabei zeigen:
- Fig. 1: in schematisch perspektivischer Ansicht einen Spülbehälter;
- Fig. 2: in schematischer Perspektivansicht ein mit Isolierkörpern ausgestattetes Funktionsbauteil;
- Fig. 3: in einer explosionsartigen Darstellung das Funktionsbauteil nach Fig. 2,
- Fig. 4: in einer schematischen Draufsicht das Funktionsbauteil nach den Figuren 2 und 3,
- Fig. 5: in schematisch perspektivischer Ansicht den Spülbehälter nach Fig. 1 mit abgehobenem äußeren Isolierkörper und
- Fig. 6: in weiterer schematisch perspektivischer Ansicht den Spülbehälter nach Fig. 1 mit abgehobenem äußeren Isolierkörper.

Fig. 1 zeigt in schematisch perspektivischer Darstelllung einen Spülbehälter 1 einer erfindungsgemäßen und in den Figuren nicht näher dargestellten Geschirrspülmachine. Der Spülbehälter 1 stellt in an sich bekannter Weise einen Spülraum bereit, der im bestimmungsgemäßen Verwendungsfall der Aufnahme von zu reinigendem Spülgut dient.

Der Spülbehälter 3 ist nach Art eines einseitig offenen Kastens ausgebildet und stellt eine Vielzahl von Wandungen 2 und 3 bereit. Wie die Darstellung nach Fig. 1 erkennen lässt, verfügt der Spülbehälter 1 über eine Deckenwandung, eine Bodenwandung, zwei seitliche Wandungen sowie über eine Rückenwandung. Der Rückenwandung gegenüberliegend ist der Spülbehälter 1 offen ausgebildet, wobei dieser Öffnung im endmontierten Zustand der Geschirrspülmaschine eine verschwenkbar ausgebildete Tür zugeordnet ist, die der besseren Übersicht wegen in den Figuren nicht im Einzelnen dargestellt ist.

Der mit Bezug auf die Zeichnungsebene nach Fig. 1 linken Wandung 3 des Spülbehälters 1 ist im gezeigten Ausführungsbeispiel ein Funktionsbauteil 4 in Form einer Wassereinlauftasche zugeordnet. Dieses Funktionsbauteil 4 ist isoliert ausgebildet, wobei zum Zwecke der Isolierung ein erster Isolierkörper 5 und ein zweiter Isolierkörper 6 vorgesehen sind.

Wie insbesondere eine Zusammenschau der Figuren 2, 3, 4, 5 und 6 erkennen lässt, nehmen die Isolierkörper 5 und 6 das Funktionsbauteil 4 im endmontierten Zustand sandwichartig zwischen sich auf, wobei eine allseitige Isolierung des Funktionsbauteils 4 erreicht ist.

Wie sich insbesondere aus den Figuren 3, 4, 5 und 6 entnehmen lässt, bilden die Isolierkörper 5 und 6 im endmontierten Zustand einen Volumenraum 8 zwischen sich aus, der das Funktionsbauteil 4 konturanliegend aufnimmt. Zu diesem Zweck ist vorgesehen, dass die Isolierkörper 5 und 6 als Formkörper ausgebildet sind, die jeweils eine Negativkontur zur Positivkontur der jeweils zugewandten Seite des Funktionsbauteils 4 bereitstellen, wie man insbesondere aus Fig. 5 und 6 erkennen kann, in denen der äußere Isolierkörper 5 rein zur besseren Anschaulichkeit vom Spülbehälter und dem daran anliegenden Isolierkörper 6 sowie dem Funktionsbauteil 4 abgehoben dargestellt ist. Im Ergebnis wird so ein kompakter und leicht zu handhabender Gesamtaufbau erreicht.

Wie sich aus Fig. 1 ergibt, liegt das isoliert ausgebildete Funktionsbauteil 4 im endmontierten Zustand auf der Außenoberfläche 7 der Wandung 3 des Spülbehälters 1 an. Dabei ist der Isolierkörper 6 als zweiter Isolierkörper zwischen dem Funktionsbauteil 4 einerseits und der zugehörigen Wandung 3 des Spülbehälters 1 andererseits angeordnet. Der Isolierkörper 5 ist als erster Isolierkörper außenseitig des Funktionsbauteils 4 angeordnet. Im Ergebnis dieser Konstruktion ergibt sich eine beidseitige Isolierung des Funktionsbauteils 4 bei einer gleichzeitigen Isolierung der Wandung 3 des Spülbehälters 1. Wie Fig. 1 in diesem Zusammenhang ferner erkennen lässt, ist der Isolierkörper 6 in seinen geometrischen Abmessungen derart ausgelegt, dass die Außenoberfläche 7 der Wandung 3 im Wesentlichen vollflächig abgedeckt ist.

### Bezugszeichen

- 1: Spülbehälter
- 2: Wandung
- 3: Wandung
- 4: Funktionsbauteil
- 5: erster Isolierkörper
- 6: zweiter Isolierkörper
- 7: Außenoberfläche
- 8: Volumenraum

## Patentansprüche

1. Geschirrspülmaschine mit einem einen Spülraum zur Aufnahme von zu reinigendem Spülgut bereitstellenden Spülbehälter (1), der über eine Mehrzahl von Wandungen (2, 3) verfügt, sowie mit einem als Wassertasche, Frischwasserbehälter und/oder Zwischenspeicher für Spülflotte ausgebildeten Funktionsbauteil (4), das einer der Wandungen (2, 3) des Spülbehälters (1) außenseitig zugeordnet ist, wobei das Funktionsbauteil (4) isoliert ausgebildet und zwischen einem außenseitigen ersten und einem zwischen dem Funktionsbauteil (4) und der zugehörigen Wandung (2, 3) des Spülbehälters (1) befindlichen, zweiten Isolierkörper (5, 6) angeordnet ist,
**dadurch gekennzeichnet,**
**dass** die Isolierkörper (5, 6) als Formkörper ausgebildet sind, die jeweils eine Negativkontur zur Positivkontur der jeweils zugewandten Seite des Funktionsbauteils (4) bereitstellen, so dass das Funktionsbauteil (4) sandwichartig zwischen den beiden Isolierkörpern (5, 6) angeordnet ist und die Isolierkörper (5, 6) im endmontierten Zustand einen Volumenraum (8) zwischen sich ausbilden, der das Funktionsbauteil (4) konturanliegend aufnimmt,
wobei sich der zwischen der Wandung (2, 3) des Spülbehälters (1) und dem Funktionsbauteil (4) angeordnete Isolierkörper (6) im Wesentlichen über die gesamte Außenoberfläche (7) der Wandung (2, 3) des Spülbehälters (1) erstreckt.

2. Geschirrspülmaschine nach Anspruch 1, **dadurch gekennzeichnet, dass** die Isolierkörper (5, 6) das Funktionsbauteil (4) allseits umgeben.

3. Geschirrspülmaschine nach einem der vorhergehenden Ansprüche, **dadurch gekennzeichnet, dass** zumindest einer der Isolierkörper (5, 6) mehrschichtig ausgebildet ist und eine thermisch sowie eine akustisch wirkende Isolierschicht aufweist, insbesondere dass der Isolierkörper Polyurethanschaum und Schwerfolie umfasst.

4. Geschirrspülmaschine nach einem der vorhergehenden Ansprüche, **dadurch gekennzeichnet, dass** die Isolierkörper aus EPS und/oder EPP gebildet sind.

5. Geschirrspülmaschine nach einem der vorhergehenden Ansprüche, **dadurch gekennzeichnet, dass** die Außenseite des außenseitig am Funktionsbauteil (4) anliegenden Isolierkörpers (5) mit einer Isolierschicht aus Bitumenmaterial ausgerüstet ist.

## Claims

1. Dishwasher comprising a washing container (1) that provides a washing chamber for receiving washware to be cleaned, which container has a plurality of walls (2, 3), and comprising a functional component (4), which is formed as a waterbag, fresh-water container and/or temporary storage means for washing solution and is assigned to the outside of one of the walls (2, 3) of the washing container (1), the functional component (4) being insulated and arranged between a first insulating body (5, 6) on the outside and a second insulating body located between the functional component (4) and the associated wall (2, 3) of the washing container (1),
**characterised in that**
the insulating bodies (5, 6) are formed as moulded bodies which each provide a negative contour with respect to the positive contour of the respective facing side of the functional component (4), such that the functional component (4) is sandwiched between the two insulating bodies (5, 6) and, in the final assembled state, the insulating bodies (5, 6) form a volumetric space (8) between them, which space accommodates the functional component (4) with the contours abutting,
the insulating body (6) arranged between the wall (2, 3) of the washing container (1) and the functional component (4) extending substantially over the entire outer surface (7) of the wall (2, 3) of the washing container (1).

2. Dishwasher according to claim 1, **characterised in that** the insulating bodies (5, 6) surround the functional component (4) on all sides.

3. Dishwasher according to either of the preceding claims, **characterised in that** at least one of the insulating bodies (5, 6) is multilayered and has a thermally and an acoustically acting insulating layer, in particular **in that** the insulating body comprises polyurethane foam and heavy foil.

4. Dishwasher according to any of the preceding claims, **characterised in that** the insulating bodies are formed from EPS and/or EPP.

5. Dishwasher according to any of the preceding claims, **characterised in that** the outside of the insulating body (5) abutting the outside of the functional component (4) is equipped with an insulating layer made of bitumen material.

## Revendications

1. Lave-vaisselle comportant un compartiment de lavage (1) qui fournit un espace de lavage permettant de recevoir des articles à nettoyer et qui dispose d'une pluralité de parois (2, 3), comportant aussi un composant fonctionnel (4) réalisé sous la forme d'une poche à eau, d'un compartiment d'eau douce et/ou d'un stockage intermédiaire destiné au bain de lavage, lequel composant fonctionnel est associé à l'une des parois (2, 3) du compartiment de lavage (1) côté extérieur, le composant fonctionnel (4) étant conçu de façon à être isolé et étant disposé entre un premier corps isolant (5) côté extérieur et un second corps isolant (6) situé entre le composant fonctionnel (4) et la paroi associée (2, 3) du compartiment de lavage (1),
**caractérisé en ce que**
les corps isolants (5, 6) sont réalisés sous forme de corps moulés qui fournissent respectivement un contour négatif au contour positif du côté faisant respectivement face du composant fonctionnel (4), de sorte que le composant fonctionnel (4) est pris en sandwich entre les deux corps isolants (5, 6) et que les corps isolants (5, 6), à l'état final assemblé, forment entre eux un espace volumique (8) qui reçoit le composant fonctionnel (4) par contours appuyés,
dans lequel le corps isolant (6) disposé entre la paroi (2, 3) du compartiment de lavage (1) et le composant fonctionnel (4) s'étend sensiblement sur toute la surface extérieure (7) de la paroi (2, 3) du compartiment de lavage (1).

2. Lave-vaisselle selon la revendication 1, **caractérisé en ce que** les corps isolants (5, 6) entourent le composant fonctionnel (4) de tous les côtés.

3. Lave-vaisselle selon l'une des revendications précédentes, **caractérisé en ce qu'**au moins l'un des corps isolants (5, 6) est multicouche et présente une couche isolante à action thermique et acoustique, en particulier **en ce que** le corps isolant comprend de la mousse de polyuréthane et une feuille lourde.

4. Lave-vaisselle selon l'une des revendications précédentes, **caractérisé en ce que** les corps isolants sont formés en EPS et/ou en EPP.

5. Lave-vaisselle selon l'une des revendications précédentes, **caractérisé en ce que** le côté extérieur du corps isolant (5) reposant sur le côté extérieur du composant fonctionnel (4) est équipé d'une couche isolante en matériau bitumineux.
